# EUROPÄISCHE PATENTSCHRIFT

(11) **EP 0 103 831 B1**
(45) Veröffentlichungstag und Bekanntmachung des Hinweises auf die Patenterteilung: **24.05.1989**
(21) Anmeldenummer: 83108983.4
(22) Anmeldetag: 12.09.1983
(51) Int. Cl.: B07B 1/12

(54) **Siebvorrichtung, insbesondere für siebschwierige Materialien**
Screening device, particularly for material difficult to screen
Dispositif de criblage, notamment pour matières difficiles à cribler

(30) Priorität: 17.09.1982 DE 3234437
(43) Veröffentlichungstag der Anmeldung: 28.03.1984
(73) Patentinhaber: Mogensen GmbH & Co KG, D-2000 Hamburg/Wedel (DE)
(72) Erfinder: Eggerstedt, Karl-Heinz, D-2000 Wedel (DE)
(74) Vertreter: Struck, Willi

(56) Entgegenhaltungen:
- CH-A- 126 735
- FR-A- 1 021 825
- FR-A- 2 488 529
- GB-A- 931 110
- GB-A- 2 087 756
- US-A- 3 241 671
- US-A- 4 075 087
- AUFBEREITUNGS-TECHNIK, Band 22, Nr. 7, Juli 1981, Seiten 395-397, Wiesbaden, DE; "Mogensen-Stangensizer - eine neue Lösung für verstopfungsfreie Grobklassierung"
- Idem

## Beschreibung

Die Erfindung betrifft eine Siebvorrichtung, insbes. für das Aussieben von unterschiedlichen Materialien wie Hausmüll, Kompost oder dergl., bei der zwischen den Seitenwänden eines Rahmens bzw. an einem Gestall Träger angeordnet sind, an denen einzeln oder in Gruppen abnehmbar und/ oder verschiebbar angebrachte Siebstäbe einseitig gehalten sind.

Siebvorrichtungen mit Stabrosten, bei denen die mit Abstand nebeneinanderliegenden Stäbe nur an der Aufgabeseite eingespannt sind und auf der Abgabeseite völlig frei liegen sind bekannt. Insbesondere durch die freiliegenden Enden der Stäbe können diese Siebroste nicht verstopfen und sind deshalb besonders gut für schwierige Siebvorgänge geeignet, wie sie z. B. bei Hausmüll mit seiner Zusammensetzung aus unterschiedlichsten z.T. auch klebrigen Materialien gegeben sind.

Nachteilig bei den bekannten Siebvorrichtungen dieser Art ist, daß sie nur schwer an unterschiedliche Zusammensetzungen und damit Betriebserfordernisse des zu sortierenden Gutes anpaßbar sind, da die Stabroste, wie sie beispielsweise aus der US-A-3 241 671 bekannt sind, in die Siebvorrichtungen in der Regel starr eingebaut sind.

Zwar sind in der Zeitschrift «Aufbereitungstech- nik_{"} Band 22 Nr. 7 vom Juli 1981 insbesondere auf Seite 396 allgemeine Hinweise gegeben, daß durch eine variable Stangenanbringung an den Siebvorrichtungen eine größere Variabilität erreicht werden kann. Jedoch fehlt es dabei an konkreten Merkmalen zur Erreichung des gewünschten Erfolges.

Durch die vorliegende Erfindung soll deshalb die Aufgabe gelöst werden, eine Siebvorrichtung für den eingangs genannten Zweck zu schaffen, die in kürzester Zeit mit einfachen Mitteln an unterschiedlichste Beschaffenheit des Sortiergutes anpaßbar ist und somit eine optimale Ausnutzung der Siebvorrichtung ermöglicht.

Zur Lösung dieser Aufgabe wird erfindungsgemäß eine Siebvorrichtung vorgeschlagen, bei der die an den schwenkbar an den Seitenwänden bzw. an dem Gestell gelagerten Trägern angebrachten Siebstäbe in als Prismen- oder Halbrundführungen ausgebildeten Tragorganen gehalten sind, die unter Klemmschienen greifende Fußteile aufweisen, wobei die Klemmschienen mit sich über die Länge der Träger erstreckenden Auskragungen verbindbar sind.

Die Siebstäbe können dabei fest mit den Tragorganen verbunden sein. Zweckmäßig sollen sie aber in den Prismen- oder Halbrundführungen mittels lösbarer Klemmvorrichtungen in der Längsrichtung der Stäbe verschiebbar oder auch abnehmbar gehalten sein.

Die Führungen der Tragorgane der Siebstäbe können für benachbarte Stäbe mit unterschiedlichen Neigungen ausgeführt sein, so daß benachbarte Stäbe zu ihren freien Enden hin divergieren wodurch sich erweiternde oder verengende Siebschlitze geschaffen werden. Es ist auch möglich, die unterschiedlichen Neigungen der Siebstäbe durch einfaches Drehen der Tragorgane um 180° einzustellen, wobei dann nur eine einzige Ausführungsform von Tragorganen für zwei unterschiedliche Stabneigungen erforderlich ist.

In der Regel sind die Siebstäbe als Rundstäbe oder -rohre ausgeführt, sie können aber auch Dreikant- oder ähnlich geformte Stäbe sein, die in der Weise angeordnet sind, daß sich die Öffnungen zwischen benachbarten Stäben unterhalb der Aufgabeseite des Siebgutes erweitern, was zur Folge hat, daß durch die Siebschlitze hindurchgetretenes Gut nicht mehr hängen bleiben kann.

Bei einer Siebvorrichtung dieser Art können mehrere Träger mit Reihen von Siebstäben zwischen den Seitenwänden des Rahmens bzw. am Gestell untereinander, gegebenenfalls versetzt zueinander angebracht sein. Es ist auch möglich Träger mit Reihen von Siebstäben und Siebgewebe an sich bekannter Art in Kombination vorzusehen.

Der Rahmen, an dem die Träger für die Siebstäbe mit ihren Tragorganen, sowie gegebenenfalls die zusätzlichen Siebböden fest angebracht sind, kann mit einer für die Siebböden gemeinsamen Vibrationsvorrichtung verbunden sein.

Bei einer Siebvorrichtung mit an einem Gestell gelagerten Trägern, kann die Vorrichtung nach dem Baukastensystem beliebig erweitert werden, indem nur das Gestell erweitert wird und immer gleiche Träger mit den Sieb- und Schwingungseinheiten zusätzlich am Gestell angebracht werden.

An Hand der beiliegenden Zeichnungen, auf denen
Fig. 1 eine Gesamtansicht einer Siebvorrichtung gemäß der Erfindung,
Fig. 2 in vergrößerter Darstellung einen Träger für die Siebstäbe im Querschnitt,
Fig. 3 ein Tragorgan für die Siebstäbe in Vorder-und Seitenansicht.
Fig. 4 beispielsweise Anordnungen von Siebstabreihen,
Fig. 5 ein Beispiel für die Anordnung und Befestigung der Siebstäbe an der Rohrkonstruktion des Trägers,
Fig. 6 ein weiteres Ausführungsbeispiel für die Anordnung und Befestigung der Siebstäbe an der Rohrkonstruktion des Trägers in Seitenansicht und
Fig. 7 ein Beispiel für die Befestigung der Stäbe am Tragorgan für die Stäbe in Vorderansicht zeigen, soll die Erfindung nachfolgend noch näher erläutert werden.

In Fig. 1 ist mit 10 eine Seitenwand bezeichnet. Zwischen jeweils zwei von derartigen Seitenwänden sind Träger 12 für die Stäbe 13 angeordnet, wobei die Figur jeweils eine obere Stabreihe und eine untere Stabreihe erkennen läßt. An den Seitenwänden 10 ist eine Rütteleinrichtung 11 in an sich bekannter Weise angeordnet. Oberhalb der Befestigung der Stäbe 13 an den Trägern 12 sind Abdeckbleche 15, 16 vorgesehen, durch die verhindert werden soll, daß sich Schmutz, Müll oder dergl. an den Befestigungen der Stäbe an den Trägern festsetzt.

Unterhalb der Siebstabreihen ist bei dem Ausführungsbeispiel der Erfindung gemäß Fig. 1 noch ein Siebboden 27 angeordnet, bei dem an jedem Ende des Siebgewebes falzartig angeformte Bleche 28 befestigt sind, die eingehakt und mit einer Spannvorrichtung verbunden werden. Im Mittelteil des Siebbodens können noch Unterstützungsrohre 29 zur Abstützung des Siebgewebes vorgesehen werden.

Durch die dargestellte Kombination wird erreicht, daß durch die Stäbe sperriges Material und auch faseriges Material wie Lappen, Plastiktüten oder dergl. zurückgehalten werden und nicht den Siebboden verstopfen. Andererseits können lange schmale Gegenstände, die zwischen den Stäben durchfallen könnten noch vom Siebboden aufgefangen werden.

Bei dem in Fig. 2 dargestellten Träger 12, sind an den Stirnseiten einer quadratischen Rohrkonstruktion 19 Scheiben 18 angebracht, mit denen der Träger an den Seitenwänden der Siebvorrichtung gehalten und gelagert werden kann. Am oberen Teil der Rohrkonstruktion 19 sind Auskragungen 20 angeschweißt, so daß sich dort eine breite Auflagefläche für die Tragorgane 17 für die Stäbe 13 ergibt. In den Auskragungen 20 befinden sich über die ganze Trägerlänge verteilt Bohrungen 21, durch die Schrauben 25 hindurchführbar sind, die in Klemmschienen 22 eingreifen. Mit diesen Klemmschienen werden die Tragorgane 17 für die Stäbe 13 am Träger 12 festgehalten.

Die Tragorgane 17 für die Stäbe 13 weisen einen Prismenkörper 14 auf, und einen Fußteil 23 mit Nasen 26, die unter die Klemmschienen 22 greifen und durch diese am Träger 12 verspannt werden. Beim Lösen der Klemmschienen 22 sind die Tragorgane 17 mit den Stäben 13 vom Träger 12 abnehmbar oder auch auf diesem seitlich verschiebbar, so daß sich auch unterschiedliche Spaltweiten oder Spreizungen zwischen den Stäben leicht einstellen lassen.

Fig. 3 läßt ein Tragorgan 17 für sich allein erkennen, bei dem auf ein Fußteil 23 mit Nasen 26 ein Prismenkörper 14 aufgeschweißt ist. Auf den Prismenkörper sind, wie Fig. 2 erkennen läßt, die Stäbe 13 aufgelegt. Sie können am Prismenkörper 14 angeschweißt sein und dadurch mit diesem eine Einheit bilden, es liegt aber auch im Rahmen der Erfindung, daß die Stäbe 13 auf dem Prismenkörper nur aufliegen und durch eine Klemmlasche, z. B. ein Gegenprisma 30, welches durch Schrauben angedrückt wird, auf dem Prismenkörper festgeklemmt werden. Auf diese Weise ist es möglich, bei Verschleiß nur einzelne Stäbe ohne ihr Tragorgan auszuwechseln.

Fig. 4 gibt schematische Darstellungen unterschiedlicher Stabanordnungen mit Rundstäben 13 und Dreikant- oder dreikantähnlichen Stäben 24 wieder. Die Dreikantstäbe 24 können mit ihren spitzen Seiten in einem Prismenkörper 14 liegen, die Festklemmung kann hier durch eine ebene Platte 42 erfolgen.

In den Figuren 5 bis 7 sind noch weitere Beispiele für die Befestigung der Siebstäbe an den Rohrkonstruktionen der Träger dargestellt.

Bei der aus Flachstählen zusammengeschweißten Rohrkonstruktion 32 mit den Stirnscheiben 18 der Fig. 5 weist der obere Flachstahl Auskragungen 34 auf. Auf dieser oberen Abdeckung der Rohrkonstruktion 32 liegen die insgesamt mit 17 bezeichneten Tragorgane für die Siebstäbe 13 auf, die in Prismen- oder Halbrundführungen 14 liegen. Die Tragorgane mit den Stäben sind durch Bügelschrauben 40 an der Rohrkonstruktion gehalten, wozu Bohrungen oder Schlitze in den Auskragungen vorgesehen sind.

Bei dem Befestigungsbeispiel der Fig. 6 und 7 ist am oberen Teil eines Vierkantrohres 33 eine durchgehende Flacheisenschiene angeschweißt, die Auskragungen 34 gegenüber dem Rohr aufweist. Auf der Schiene mit den Auskragungen liegen die Tragorgane 38 für die Halbrundführungen 14 der Stäbe 13 auf. Die Tragorgane weisen dabei Laschen auf, in denen Bohrungen für die Durchführung von Schrauben 39 vorgesehen sind. Mit diesen Schrauben werden Klemmlaschen 36 gegen die Auskragungen 30 am Tragrohr 33 festgeklemmt. Die Tragorgane und damit die Stäbe 13 lassen sich so in beliebigen Abständen zueinander anbringen. Die Stäbe 13 werden hier, wie auch Fig. 7 erkennen läßt, in Halbrundführungen 14 gehalten, von denen die unteren am Fußteil 37 angeschweißt sind und die oberen durch Klemmplatten 42 mittels Stehbolzen 41, die in die Fußteile 37 eingeschraubt sind, festgeklemmt werden.

## Patentansprüche

1. Siebvorrichtung, insbes. für das Aussieben von unterschiedlichen Materialien wie Hausmüll, Kompost oder dergl., bei der zwischen den Seitenwänden (10) eines Rahmens bzw. an einem Gestell Träger (12) angeordnet sind, an denen einzeln oder in Gruppen abnehmbar und/oder verschiebbar angebrachte Siebstäbe (13) einseitig gehalten sind, dadurch gekennzeichnet, daß die an den schwenkbar an den Seitenwänden (10) bzw. an dem Gestell gelagerten Trägern (12) angebrachten Siebstäbe (13) in als Prismen- oder Halbrundführungen (14) ausgebildeten Tragorganen (17) gehalten sind, die unter Klemmschienen (22) greifende Fußteile aufweisen, wobei die Klemmschienen mit sich über die Länge der Träger (12) erstreckenden Auskragungen (34) verbindbar sind.

2. Siebvorrichtung nach Anspruch 1, dadurch gekennzeichnet, daß die Siebstäbe (12, 13) in den Prismen-oder Halbrundführungen (14) mittels lösbarer Klemmvorrichtungen (40, 42) verschieb- und abnehmbar gehalten sind.

3. Siebvorrichtung nach Anspruch 1 und 2, dadurch gekennzeichnet, daß die Führungen (14) der Tragorgane (17) der Siebstäbe (13, 24) für benachbarte Siebstäbe mit unterschiedlichen Neigungen ausgeführt sind.

4. Siebvorrichtung nach Anspruch 3, dadurch gekennzeichnet, daß die unterschiedliche Neigung der Siebstäbe (13, 24) durch Drehung der Tragorgane (17) um 180° einstellbar ist.

5. Siebvorrichtung nach Anspruch 1 bis 4, dadurch gekennzeichnet, daß die Siebstäbe als Rundstäbe (13) oder -rohre ausgebildet sind.

6. Siebvorrichtung nach Anspruch 1 bis 4, dadurch gekennzeichnet, daß die Siebstäbe Dreikant- (24) oder ähnlich geformte Stäbe sind, die in der Weise angeordnet sind, daß sich die Öffnungen zwischen benachbarten Stäben unterhalb der Aufgabeseite des Siebgutes erweitern.

7. Siebvorrichtung nach Anspruch 1 bis 6, dadurch gekennzeichnet, daß mehrere Träger (12) mit Reihen von Siebstäben (13, 24) zwischen den Seitenwänden (10) des Rahmens bzw. am Gestell (31) untereinander angeordnet sind.

8. Siebvorrichtung nach Anspruch 1 bis 6, dadurch gekennzeichnet, daß mehrere Träger (12) mit Reihen von Siebstäben (13, 24) zwischen den Seitenwänden (10) des Rahmens bzw. am Gestell (31) versetzt zueinander angebracht sind.

9. Siebvorrichtung nach Anspruch 7 und 8, dadurch gekennzeichnet, daß unterhalb von einem oder mehreren versetzt zueinander angebrachten Trägern (12) mit Reihen von Siebstäben (13, 24) ein oder mehrere Siebböden (27) untereinander angeordnet sind.

10. Siebvorrichtung nach Anspruch 1 bis 9, dadurch gekennzeichnet, daß der Rahmen, an dem die Träger (12) für die Siebstäbe (13, 24) mit ihren Tragorganen (17, 38) sowie gegebenenfalls die zusätzlichen Siebböden (27) fest angebracht sind, mit einer für die Stäbe und die Siebböden gemeinsamen Vibrationsvorrichtung (11) verbunden ist.

11. Siebvorrichtung nach Anspruch 1 bis 10, dadurch gekennzeichnet, daß das Gestell (31) mit den Trägern (12) als nach dem Baukastensystem erweiterungsfähige Siebvorrichtung ausgebildet ist.

## Claims

1. Screening device specially for the screening of various materials like household refuse, compost or similar of which between the side walls (10) of a frame or a frame work, beams (12) are arranged on which are single or in groups exchangeable and/or relocatably fixed separating bars (13) are held one sided, charactered that the hingelike fixed beams to the side walls (10) or frame work attached separating bars (13) are held in a prismatic or half round shaped (14) support (17) which have clamping devices (22) whereby the clamping devices are connectable over the whole length of the beam (12).

2. Screening device relating to claim 1, characterized by, that the separating bars (12+13) are held in prismatic or half round support (14) with detachable clamping devices (40, 42) which are relocatable and exchangeable.

3. Screening device relating to claim 1 and 2, characterized by, that the fictures (14) and supports (17) of the separating bars (13+24) are executed with different slopes for neighbouring separating bars.

4. Screening device relating to claim 3, characterized by, that the different slopes of the separating bars (13, 24) is achieved by turning the supports (17) by 180°.

5. Screening device relating to claim 1 to 4, characterized by, that the separating bars are executed as round bars (13) or tubes.

6. Screening device relating to claim 1 to 4, characterized by, that the separating bars (24) have a triangular or similar shape and are so arranged that the openings between neighbouring bars have a widening gap below the feeding side of the bars.

7. Screening device relating to claim 1 to 6, characterized by, that several beams (12) with rows of separating bars (13, 24) are arranged below each other between the side walls (10) of the frame of frame work (31).

8. Screening device relating to claim 1 to 6, characterized by, that several beams (12) with rows of separating bars (13, 24) are arranged between the side walls (10) of the frame or frame work (31) so that they are staggered between each other.

9. Screening device relating to claim 7 to 8, characterized by, that below of 1 or several staggered beams (12) with rows of separating bars (13, 24) one or several screening mats (27) are arranged below each other.

10. Screening device relating to claim 1 to 9, characterized by, that the frame which carries the beam (12) for the separating bars (13, 24) with the support and fixing devices (17, 38) including the extra screen mats (27) is connected with a common vibrating device (11) for vibrating the separating bars and the screen mats.

11. Screening device relating to claim 1 to 10, characterized by, that the frame work (31) with the beams (12) are executed as a modular building block system suitable for later extension of the screening device.

## Revendications

1. Dispositif de tamisage pour trier des produits divers, comme ordures ménagères, compost ou similaire, auquel sont monté entre les côtés latéraux (10) d'un cadre ou d'une charpente des traverses (12) portant des barres de tamisage échangeables en singulier ou en groupe et/ou déplaçable, encastrées à une extrémité, caractérisé en ce que les barres de tamisage attachées aux traverses (12) articulées, fixées aux côtés latéraux (10) ou à la charpente sont maintenues par des supports (17) en forme prismatique ou demi-ronde (14), qui ont des dispositifs de serrage (22), ces dispositifs de serrage peuvent être accouplés sur toute la longueur de la traverse (12).

2. Dispositif de tamisage, selon la revendication 1, caractérisé en ce que les barres de tamisage (12, 13), maintenues dans des supports en forme prismatique ou demi-ronde (14) peuvent être déplacées et échangées au moyen des dispositifs de serrage (40, 42) détachables.

3. Dispositif de tamisage, selon les revendications 1 et 2, caractérisé en ce que les fixations (14) des supports (17) des barres de tamisage (13, 24) sont exécutées avec des pentes différentes par rapport aux barres avoisinantes.

4. Dispositif de tamisage, selon la revendication 3. caractérisé en ce que les pentes différentes des barres de tamisage (13, 24) sont réalisées pour tourner les supports (17) à 180°.

5. Dispositif de tamisage, selon les revendications 1 à 4, caractérisé en ce que les barres de tamisage sont des barres rondes (13) ou des tuyaux ronds.

6. Dispositif de tamisage, selon les revendications 1 à 4, caractérisé en ce que les barres de tamisage sont d'une forme triangulaire (24) ou similaire qui sont arrangées d'une telle façon que les ouvertures entre les barres avoisinantes s'agrandissent au-dessous du côté d'alimentation du produit à tamiser.

7. Dispositif de tamisage selon les revendications 1 à 6, caractérisé en ce que plusieurs traverses (12) avec des rangées de barres de tamisage (13, 24) entre les côtés latéraux (10) du cadre ou de la charpente (31) sont arrangées l'une dessous l'autre.

8. Dispositif de tamisage selon les revendications 1 à 6, caractérisé en ce que plusieurs traverses (12) avec des rangées de barres de tamisage (13, 24) entre les côtés latéraux (10) du cadre ou de la charpente (31) sont arrangées en zig-zag l'une à l'autre.

9. Dispositif de tamisage selon les revendications 7 et 8, caractérisé en ce que au-dessous d'une ou plusieurs traverses, arrangées en zig-zag (12) avec des rangées de barres de tamisage (13, 24) une ou plusieurs toiles de tamisage (27) sont arrangées l'une dessous l'autre.

10. Dispositif de tamisage, selon les revendications 1 à 9, caractérisé en ce que le cadre auquel sont fixé les traverses (12) pour les barres de tamisage (13, 24) avec les supports et les fixations (17, 38) ainsi que, en cas échéant, les toiles de tamisage (27) additionnelles, est assemblé en commun à un dispositif de vibration (11) pour les barres et les toiles de tamisage.

11. Dispositif de tamisage, selon les revendications 1 à 10, caractérisé en ce que la charpente (31) avec les traverses (12) sont d'une construction en système par blocs convenable pour l'extension du dispositif de tamisage plus tard.
